# EUROPÄISCHE PATENTSCHRIFT

(11) **EP 2 273 902 B1**
(45) Veröffentlichungstag und Bekanntmachung des Hinweises auf die Patenterteilung: **10.07.2013**
(21) Anmeldenummer: 09745759.2
(22) Anmeldetag: 13.05.2009
(51) Int. Cl.: A47B 88/04, A47B 88/14, A47B 88/16

(54) **FALLENDE RASTE UND BEWEGUNGSKRAFTEINSTELLUNG**
DOWNHILL ENGAGEMENT AND MOTIVITY ADJUSTMENT
ENCASTREMENT PAR GRAVITÉ ET RÉGLAGE DE LA FORCE DE DÉPLACEMENT

(30) Priorität: 13.05.2008 DE 102008023246
(43) Veröffentlichungstag der Anmeldung: 19.01.2011
(73) Patentinhaber: Accuride International GmbH, 65582 Diez (DE)
(72) Erfinder: BRAUN, Robert, 56379 Singhofen (DE); QUIREIN, Thomas, 65582 Diez (DE)
(74) Vertreter: WSL Patentanwälte Partnerschaftsgesellschaft
(86) Internationale Anmeldenummer: PCT/EP2009/055770
(87) Internationale Veröffentlichungsnummer: WO 2009/138427

(56) Entgegenhaltungen:
- DE-U1-202008 000 628
- US-A- 1 684 889
- US-A- 2 267 043
- US-A- 5 671 988
- US-A- 5 961 193

## Beschreibung

Die Erfindung betrifft eine Vorrichtung zum lösbaren Verrasten zweier gegeneinander verfahrbar gelagerter Schienenelemente einer Teleskopschiene oder einer Linearführung und zur Einstellung der für das Verfahren aufzubringenden Bewegungskraft.

Eine Teleskopschiene im Sinne der vorliegenden Anmeldung umfasst zwei oder mehr gegeneinander verfahrbar gelagerte Schienenelemente, wobei die Teleskopschiene im ausgefahrenen Zustand eine Länge hat, die wesentlich über diejenige des längsten Schienenelementes hinausgeht. Bei einem sogenannten Teilauszug läßt sich die Teleskopschiene auf eine Länge ausziehen, die geringer ist als die doppelte Länge des längsten Schienenelementes. Bei einem Vollauszug läßt sich die Teleskopschiene auf eine Länge ausziehen, die größer ist als die doppelte Länge des längsten Schienenelementes. Zur Realisierung eines Vollauszuges werden wenigstens drei gegeneinander verfahrbare Schienenelemente benötigt. Bei einer Linearführung wird ein kurzes Schienenelement, das auch als Schlitten bezeichnet wird, entlang der Länge eines wesentlich längeren Schienenelementes geführt. Die Lagerung der Schienenelemente gegeneinander kann über Gleitlager, Rollen- oder Walzenlager oder über Kugellager erfolgen. Bei anspruchsvolleren Anwendungen werden in der Regel Kugellager eingesetzt, da diese eine hohe Belastbarkeit und gute Verfahreigenschaften besitzen.

Für bestimmte Anwendungen wird von Teleskopschienen und Linearführung verlangt, dass die Linearbewegung in unterschiedlichen Verfahrpositionen der Schienenelemente verrastet werden kann. Der Begriff "verrasten" bedeutet im Zusammenhang mit dieser Anmeldung, dass der Linearbewegung an einer Rastposition eine stärkere Kraft entgegengesetzt wird als ausserhalb einer Rastposition. Verrasten bedeutet in diesem Zusammenhang nicht, dass eine Verriegelung in einer bestimmten Position stattfindet, die durch einen Entriegelungsmechanismus wieder freigegeben werden müßte. Das Verrasten in einer bestimmten Verfahrposition soll im Sinne der vorliegenden Anmeldung durch einen etwas erhöhten Kraftaufwand in Einschub- oder Auszugrichtung der Teleskopschiene oder Linearführung wieder lösbar sein.

Des weiteren wird für Teleskopschienen und Linearführungen häufig gefordert, dass die für das Verfahren aufzubringende Bewegungskraft einstellbar ist. Für viele Anwendungen soll eine Teleskopschiene oder Linearführung weder zu leicht noch zu schwer zu bewegen sein. Eine zu leichte Bewegbarkeit kann ein unbeabsichtigtes Verfahren zur Folge haben und den Eindruck vermitteln, die Vorrichtung sei insgesamt wenig stabil. Durch eine Erhöhung der für das Verfahren aufzubringenden Bewegungskraft lassen sich häufig Funktion und Haptik der Teleskopschiene oder Linearführung verbessern.

Die Verrastbarkeit der Linearbewegung in unterschiedlichen Positionen und die Einstellbarkeit der Bewegungskräfte sollen häufig gleichzeitig in einer Teleskopschiene oder Linearführung realisiert werden. Bisher sind hierfür zwei unabhängige Systeme erforderlich. Diese bestehen aus vielen Einzelteilen und müssen separat montiert werden. Zumeist sind diese Systeme nur für einen bestimmten Typ von Teleskopschienen oder Linearführungen ausgelegt und verwendbar. Nachteile der für die beiden gewünschten Funktionen bisher separaten Systeme sind, dass sie aus vielen Einzelteilen bestehen und damit aufwendig herzustellen und zu montieren und daher auch störanfällig sind. Darüber hinaus erfordern sie einen relativ großen Bauraum. Eine gattungsgemäße Vorrichtung gemäß dem Oberbegriff des Anspruchs 1 ist a US US 5 961 193 A bekannt.

Die Aufgabe der vorliegenden Erfindung bestand daher darin, eine Vorrichtung zum lösbaren Verrasten zweier gegeneinander verfahrbar gelagerter Schienenelemente, einer Teleskopschiene oder einer Linearführung und zur Einstellung der für das Verfahren aufzubringenden Bewegungskraft bereitzustellen, die gegenüber dem Stand der Technik verbessert ist und insbesondere beide Funktionen in einem Bauteil bereitstellt, wenig Platz erfordert, in unterschiedlichen Schienensystemen eingesetzt werden kann, einfach und preiswert herzustellen und zu montieren ist und die Festlegung der Kräfte für das Verrasten und die Bewegung unabhängig voneinander erlaubt.

Gelöst wird diese Aufgabe durch eine Vorrichtung der eingangsgenannten Art mit
einem Gehäuse, welches an einem ersten der gegeneinander verfahrbar gelagerten Schienenelemente befestigbar ist,
wenigstens einem Rastelement und wenigstens einer Rastkraftfeder, welche sich an dem Gehäuse abstützt und das Rastelement gegen das zweite der gegeneinander verfahrbar gelagerten Schienenelemente vorspannen kann,
wenigstens einem Reibelement und wenigstens einer Reibkraftfeder, welche sich an dem Gehäuse abstützt und das Reibelement gegen das zweite der gegeneinander verfahrbar gelagerten Schienenelemente vorgespannt andrücken kann.

Das Gehäuse der erfindungsgemäßen Vorrichtung besteht zweckmäßigerweise aus Metall oder Kunststoff, wobei das Gehäuse vorzugsweise aus Kunststoff besteht, da es so einfach und preiswert im Spritzgießverfahren oder einem anderen Formgebungsverfahren für Kunststoffteile hergestellt werden kann. Das Gehäuse kann auf verschiedene Weisen an dem ersten der gegeneinander verfahrbar gelagerten Schienenelemente befestigt sein, beispielsweise durch Anschrauben oder mittels eines Clip- oder Rastmechanismus. Zur Befestigung des Gehäuses der erfindungsgemäßen Vorrichtung weist das Schienenelement zweckmäßigerweise eine durch das Schienenelement hindurchtretende Öffnung auf, in die das Gehäuse eingesetzt und befestigt wird. Das Vorsehen einer Durchgangsöffnung an dem ersten Schienenelement für die Befestigung des Gehäuses ist zweckmäßig, da die Vorrichtung bis zu dem gegenüberliegenden zweiten Schienenelement hindurchgreifen muss, wo das Reibelement und das Rastelement mit dem zweiten der gegeneinander verfahrbar gelagerten Schienenelemente in Berührung kommt. Denkbar wäre auch, dass das Gehäuse der erfindungsgemäßen Vorrichtung an der Innenseite des ersten Schienenelementes, welche dem zweiten Schienenelement zugewandt ist, befestigt ist. Allerdings würde dies einen relativ großen Zwischenraum zwischen den gegeneinander verfahrbaren Schienenelementen erfordern, um darin das Gehäuse, die beiden Federelemente sowie das Rastelement und das Reibelement unterzubringen. In der bevorzugten Variante greift daher die erfindungsgemäße Vorrichtung durch eine Öffnung in dem ersten der beiden gegeneinander verfahrbar gelagerten Schienenelemente hindurch.

Die erfindungsgemäße Vorrichtung umfasst wenigstens zwei Federelemente, nämlich wenigstens eine Rastkraftfeder, die das Rastelement gegen das zweite der gegeneinander verfahrbar gelagerten Schienenelemente vorspannt, und eine Reibkraftfeder, die das Reibelement gegen das zweite der gegeneinander verfahrbar gelagerten Schienenelemente vorgespannt andrückt.

Das Rastelement ist so ausgestaltet, dass es für das lösbare Verrasten der zwei gegeneinander verfahrbar gelagerten Schienenelemente mit Rastausnehmungen an dem zweiten Schienenelement in Eingriff treten kann, wenn es beim Verfahren der Schienenelemente über einer Rastausnehmung zu liegen kommt. Zweckmäßigerweise ist die Rastausnehmung an dem zweiten Schienenelement eine Vertiefung oder eine Bohrung, in die das Rastelement ein Stück weit eindringen kann.

Das Rastelement soll sich durch das Aufbringen einer gegenüber der normalen Bewegungskraft erhöhten Kraft wieder außer Eingriff mit der Rastausnehmung bringen lassen, so dass die Verfahrbewegung fortgesetzt werden kann. Hierfür ist es zweckmäßig, wenn an dem Rastelement und/oder den Rastausnehmungen in den beiden Verfahrrichtungen Rundungen oder Schrägen für das Ein-und Ausfahren des Rastelementes in die Rastausnehmung vorgesehen sind. In einer Ausführungsform der Erfindung ist das Rastelement eine Kugel, die von der Rastkraftfeder gegen das zweite der gegeneinander verfahrbar gelagerten Schienenelemente vorgespannt gedrückt wird. Die Rastausnehmungen können dann beispielsweise kreisförmige Bohrungen mit einem Durchmesser geringer als derjenige des kugelförmigen Rastelementes sein. Wenn das kugelförmige Rastelement beim linearen Verfahren der Schienenelemente über die Rastausnehmung geführt wird, tritt die Kugel unter der Vorspannung der Rastkraftfeder ein Stück weit in die Rastausnehmung ein, und die Verfahrbewegung wird gehemmt bzw. im Sinne der vorliegenden Anmeldung lösbar verrastet.

Um das Rastelement, vorzugsweise das kugelförmige Rastelement, aus der Rastausnehmung herauszuführen und außer Eingriff zu bringen, um die Verrastung zu lösen und die lineare Bewegung der Schienenelemente fortzusetzen, muss auf die Schienenelemente in Verfahrrichtung eine erhöhte Kraft aufgebracht werden, deren Größe unter anderem von der Stärke der Rastkraftfeder abhängt. Selbstverständlich spielen für die Kräfte beim Lösen der Verrastung auch Form und Größe des Rastelementes sowie Form und Größe der Rastausnehmung eine Rolle.

Die Rastkraftfeder und die Reibkraftfeder sind voneinander unabhängige Federelemente, die sich beide an dem Gehäuse der erfindungsgemäßen Vorrichtung abstützen. In einer Ausführungsform der Erfindung weist das Gehäuse eine vorzugsweise zylinderförmige Gehäusewand und auf der dem zweiten Schienenelement abgewandten Seite eine Gehäuseabdeckung auf, an der sich die wenigstens eine Rastkraftfeder und die wenigstens eine Reibkraftfeder abstützen. Diese Gehäuseabdeckung kann fest und gegebenenfalls einstückig mit der zylinderförmigen Gehäusewand verbunden sein, so dass das Gehäuse im wesentlichen becherförmig ausgestaltet ist. Alternativ ist die Gehäuseabdeckung als ein separates Teil ausgebildet, das an der zylinderförmigen Gehäusewand, z. B. durch Aufschrauben oder Anklipsen, lösbar befestigt werden kann, um das Gehäuse auf der Seite der Gehäuseabdeckung erforderlichenfalls öffnen zu können.

In einer weiteren Ausführungsform der Erfindung sind an dem Gehäuse Mittel zum Verändern der Länge der Rastkraftfeder zwischen dem Abstützpunkt an dem Gehäuse und dem Rastelement vorgesehen. Durch Verändern der Länge der Rastkraftfeder läßt sich deren Rastkraft verstellen. Ein Mittel zum Verändern der Länge der Rastkraftfeder kann beispielsweise darin bestehen, dass sich die Position des Abstützpunktes der Rastkraftfeder an dem Gehäuse durch ein Schraubgewinde verändern läßt. Solche Mittel zum Verändern der Länge der Rastkraftfeder an dem Gehäuse haben den Vorteil, dass sich die Rastkraft auch nachträglich noch verändern läßt. Ansonsten ist die Rastkraft durch die verwendete Rastkraftfeder und ihre Anfangskompression vorgegeben.

In einer weiteren Ausführungsform sind an dem Gehäuse auch Mittel zum Verändern der Länge Reibkraftfeder zwischen dem Abstützpunkt an dem Gehäuse und dem Reibelement für ein Verstellen der Reibkraft der Reibkraftfeder vorgesehen. Die Ausgestaltung kann entsprechend denjenigen der Mittel zum Verändern der Länge der Rastkraftfeder sein. Die erfindungsgemäße Vorrichtung kann die Mittel zum Verändern der Rastkraftfeder alleine oder die Mittel zum Verändern der Länge der Reibkraftfeder alleine aufweisen. Alternativ kann die erfindungsgemäße Vorrichtung sowohl Mittel zum Verändern der Länge der Rastkraftfeder als auch der Reibkraftfeder aufweisen, wobei die Längen der Federn getrennt und unabhängig voneinander oder gemeinsam verstellbar sein können.

In einer bevorzugten Ausführungsform der vorliegenden Erfindung sind die wenigstens eine Rastkraftfeder und/oder die wenigstens eine Reibkraftfeder als Spiraldruckfedern ausgebildet. Andere Arten von Druckfederelementen können ebenfalls eingesetzt werden und sind vom Umfang der vorliegenden Erfindung nicht ausgenommen. Andere Arten von Federelementen sind beispielsweise Gasdruckfedern oder Öldruckfedern. Allerdings sind Spiraldruckfedern für die Anwendung in der erfindungsgemäßen Vorrichtung bevorzugt, da sie erheblich preiswerter sind und für die Anwendung in der vorliegenden Erfindung bessere Federkennwerte besitzen.

In einer weiteren bevorzugten Ausführungsform der Erfindung sind die wenigstens eine Rastkraftfeder und die wenigstens eine Reibkraftfeder als Spiralfedern mit unterschiedlichen Durchmessern ausgebildet und in Richtung ihrer Federkraft koaxial zueinander angeordnet. Bei dieser Ausführungsform ist vorzugsweise die Rastkraftfeder das Federelement mit dem kleineren Durchmesser und die Reibkraftfeder das Federelement mit dem größeren Durchmesser, so dass sich die Rastkraftfeder koaxial im Inneren der Reibkraftfeder erstreckt.

In einer weiteren Ausführungsform, vorzugsweise einer solchen, bei der die Rastkraftfeder und die Reibkraftfeder koaxial zueinander angeordnet sind, ist das Reibelement ein im wesentlichen becherförmiges oder zylinderförmiges Element mit einer zylinderförmigen Außenwand und auf der dem zweiten Schienenelement zugewandten Seite einem sich vom Rand der zylinderförmigen Außenwand nach innen erstreckenden ringförmigen Boden, wobei sich ein Endabschnitt der Reibkraftfeder innerhalb der zylinderförmigen Außenwand erstreckt und an dem ringförmigen Boden abstützt, um das Reibelement gegen das zweite der gegeneinander verfahrbar gelagerten Schienenelemente vorgespannt anzudrücken. Der ringförmige Boden weist eine Durchgangsöffnung auf, durch welche das Rastelement teilweise hindurchtritt.

Wenn das Rastelement, wie oben beschrieben, im wesentlichen kugelförmig ausgebildet ist, dann ist die Durchgangsöffnung in dem ringförmigen Boden des Reibelementes geeigneterweise eine kreisrunde Öffnung. Vorzugsweise hat diese Öffnung einen Durchmesser, der zumindest geringfügig kleiner ist als der Durchmesser des kugelförmigen Rastelementes, so dass dann ein Segment des kugelförmigen Rastelementes in Richtung des zweiten Schienenelementes und beispielsweise in eine Rastausnehmung hinein durch den ringförmigen Boden des Reibelementes hindurchtreten kann, aber aufgrund des etwas geringeren Durchmessers der Durchgangsöffnung gegen ein Herausfallen gesichert ist.

Beim Verfahren der Schienenelemente gegeneinander reibt der Boden des Reibelementes unter der Vorspannung der Reibkraftfeder gegen die Innenseite des zweiten der gegeneinander verfahrbar gelagerten Schienenelemente und hemmt dadurch die Bewegung bzw. erhöht die für das Verfahren aufzubringende Bewegungskraft.

Bezogen auf das Reibelement und die Reibkraftfeder, wird die für das Verfahren aufzubringende Bewegungskraft bzw. der Reibwiderstand zum einen durch die Kraft der Reibkraftfeder und zum anderen durch Form, Größe und Rauheit des an dem zweiten Schienenelement anliegenden Bereichs des Reibelementes bestimmt. Selbstverständlich beeinflussen noch andere Faktoren die für das Verfahren der Schienenelemente aufzubringende Bewegungskraft, wie beispielsweise die Größe der Schienenelemente, die Lagerung zwischen den Schienenelementen und die auf die Schienenelemente aufgebrachte Last. In Bezug auf die erfindungsgemäße Vorrichtung ist zu berücksichtigen, dass beim Verfahren der Schienenelemente auch das unter der Kraft der Rastkraftfeder vorgespannte Rastelement gegen das zweite der Schienenelemente vorgespannt drückt und die aufzubringende Bewegungskraft damit erhöht.

In einer weiteren Ausführungsform weist das zuvor beschriebene Reibelement, welches die zylinderförmige Außenwand und den im wesentlichen ringförmigen Boden besitzt, eine weitere zylinderförmige Wand auf, die sich vom Rand der Durchgangsöffnung in dem ringförmigen Boden koaxial zu der zylinderförmigen Außenwand erstreckt, wobei sich ein Endabschnitt der Reibkraftfeder zwischen der zylinderförmigen Außenwand und der weiteren zylinderförmigen Wand erstreckt und sich ein Endabschnitt der Rastkraftfeder innerhalb der weiteren zylinderförmigen Wand erstreckt. Diese zusätzliche zylinderförmige Wand stabilisiert die Struktur des Reibelementes und die Position der Reibkraftfeder in Anlage mit dem Reibelement. Des weiteren ist diese zusätzliche zylinderförmige Wand geeignet, die sich innerhalb dieser Wand erstreckende Rastkraftfeder und das am Ende der Rastkraftfeder angeordnete Rastelement zu führen und zu verhindern, dass es unter Verlust seiner Funktionsfähigkeit verkippt wird oder verkantet.

In einer weiteren bevorzugten Ausführungsform der erfindungsgemäßen Vorrichtung mit einem Reibelement mit zylinderförmiger Außenwand ist das Reibelement formschlüssig in die im wesentlichen zylinderförmige Gehäusewand eingesetzt, wobei das Reibelement entgegen der Kraft der Reibkraftfeder in das Gehäuse hineingedrückt werden kann, aber gegen ein Herausfallen aus dem Gehäuse vorzugsweise gesichert ist. Die Sicherung des Reibelementes gegen ein Herausfallen aus dem Gehäuse ist bei einer bevorzugten Ausführungsform dadurch sichergestellt, dass an der zylinderförmigen Außenwand des Reibelementes auf der Außenseite eine umlaufende Wulst oder zumindest Abschnitte davon vorgesehen ist/sind und an der zylinderförmigen Gehäusewand diese Wulst von außen umgreifende Haken vorgesehen sind.

Die vorliegende Erfindung umfasst neben der hierin zuvor beschriebenen Vorrichtung auch Teleskopschienen und Linearführungen mit wenigstens zwei gegeneinander verfahrbar gelagerten Schienenelementen und einer Vorrichtung der hierin beschriebenen Art zum lösbaren Verrasten der Schienenelemente und zur Einstellung der für das Verfahren aufzubringenden Bewegungskraft.

Qualitativ höherwertige Teleskopschienen und Linearführungen sind in der Regel kugelgelagert, wobei die Kugeln mittels eines Kugelkäfigs zwischen den Schienenelementen in gleichmäßigem Abstand zueinander gehalten und gegen ein unerwünschtes Verschieben und Herausfallen gesichert werden. Die herkömmlichen Teleskopschienen und Linearführungen haben Schienenelemente mit einem im wesentlichen C-förmigen Profil, wobei die Laufbahnen für die Kugeln an den Schenkeln bzw. Endabschnitten der C-förmigen Profile ausgebildet sind. Jedes Schienenelement weist somit zwei einander gegenüberliegende Laufbahnen auf. Der Kugelkäfig erstreckt sich aus Stabilitätsgründen in der Regel zwischen diesen Laufbahnen, so dass ein Kugelkäfig für beide Laufbahnen vorgesehen ist. Der Verbindungsabschnitt des Kugelkäfigs zwischen den beiden Laufbahnen verläuft zwischen den zwei gegeneinander verfahrbaren Schienenelementen. Er käme daher dem Rastelemente und dem Reibelement der vorliegenden Erfindung beim Verfahren der Schienenelemente gegeneinander in den Weg. Bei kugelgelagerten erfindungsgemäßen Teleskopschienen und Linearführungen mit Kugelkäfig weist der Kugelkäfig daher zweckmäßigerweise eine sich in Längsrichtung erstreckende Durchtrittsöffnung auf, durch welche wenigstens das Reibelement und das Rastelement zu dem zweiten der gegeneinander verfahrbar gelagerten Schienenelemente hindurchtreten.

Die erfindungsgemäße Vorrichtung hat den Vorteil, dass es die zwei Funktionen des lösbaren Verrastens zweier gegeneinander verfahrbar gelagerter Schienenelemente und die Einstellung der für das Verfahren aufzubringenden Bewegungskraft in einem Bauteil vereint. Dennoch können Rastkraft und Bewegungskraft unabhängig voneinander festgelegt werden, nämlich über die jeweiligen verwendeten Federelemente sowie die Rast- und Reibelemente. Gegenüber den bekannten Systemen benötigt die erfindungsgemäße Vorrichtung nur wenig Platz und kann in sehr vielen verschiedenen Typen von Teleskopschienen und Linearführungen ohne Änderungen eingesetzt werden. Durch die Einfachheit der Bauteile und die einfache Montage ist es preiswert herzustellen und einzubauen. Da das System dauerhaft unter Spannung steht, kann das Spiel zwischen den Bauteilen ausgeglichen werden, so dass dennoch höhere Toleranzen möglich sind. Auch Veränderungen der Bauteile durch Temperaturschwankungen werden durch die Vorspannung in dem System ausgeglichen.

Weitere Vorteile, Merkmale und Ausgestaltungsmöglichkeiten werden anhand des nachfolgenden Beispiels und der dazugehörigen Figuren erläutert.
- Figur 1: zeigt eine erfindungsgemäße Vorrichtung zum lösbaren Verrasten zweier gegeneinander verfahrbarer Schienenelemente einer Teleskopschiene oder einer Linearführung und zur Einstellung der für das Verfahren aufzubringenden Bewegungskraft von der Seite (obere Darstellung) und im Querschnitt (untere Darstellung).
- Figur 2: zeigt die Einzelteile der Vorrichtung gemäß Figur 1 im Querschnitt in Explosionsdarstellung.
- Figur 3: zeigt eine kugelgelagerte Teleskopschiene in aufgebrochener perspektivischer Darstellung mit eingebauter erfindungsgemäßer Vorrichtung gemäß Figur 1.
- Figur 4: zeigt eine alternative Ausführungsform der erfindungsgemäßen Vorrichtung zum lösbaren Verrasten zweier gegeneinander verfahrbarer Schienenelemente einer Teleskopschiene oder einer Linearführung und zur Einstellung der für das Verfahren aufzubringenden Bewegungskraft mit Vorrichtungen zum Verstellen der Rastkraft und der Reibkraft im Querschnitt von der Seite (obere Darstellung) und in aufgebrochener perspektivischer Darstellung (untere Darstellung).

Die Figuren 1 und 2 zeigen eine erfindungsgemäße Vorrichtung zum lösbaren Verrasten zweier gegeneinander verfahrbar gelagerte Schienenelemente einer Teleskopschiene oder eine Linearführung und zur Einstellung der für das Verfahren aufzubringenden Bewegungskraft in einer Ansicht von der Seite (Figur 1 oben), im Querschnitt (Figur 1 unten) und als in die Einzelteile zerlegte Explosionsdarstellung im Querschnitt (Figur 2). Die Vorrichtung umfasst ein Gehäuse 1 mit einer im wesentlichen zylinderförmigen Gehäusewand 2 und einer als separates Bauteil gefertigten aber auf der Gehäusewand 2 aufgesetzten Gehäuseabdeckung 3. Die Teile des Gehäuses sind im Spritzgießverfahren aus Kunststoff hergestellt.

Die Vorrichtung umfasst weiterhin eine Rastkraftfeder 4 und eine Reibkraftfeder 6, die beide aus Metall als Spiraldruckfedern mit unterschiedlichem Durchmesser hergestellt sind. Die Rastkraftfeder 4 mit dem kleineren Durchmesser erstreckt sich koaxial innerhalb der Reibkraftfeder 6 mit dem größeren Durchmesser. Beide Federn 4 und 6 sind nach oben an der Gehäuseabdeckung abgestützt. Bei dieser Ausführungsvariante sind Mittel zur nachträglichen Veränderung der Abstützposition der Federn für eine Feineinstellung der Federkräfte nicht vorgesehen, lassen sich aber in der beschriebenen Art und Weise realisieren. Beispielsweise könnte die Gehäuseabdeckung 3 mit einem Schraubgewinde in die Gehäuseaußenwand 2 hinein- und/oder herausschraubbar sein, um die Federlängen nachträglich in begrenztem Umfang einstellen zu können.

An dem der Gehäuseabdeckung 3 gegenüberliegenden Ende der Federn ist ein Reibelement 7 vorgesehen, welches von der Reibkraftfeder 6 in den Figuren 1 und 2 nach unten vorgespannt gehalten wird. Das Reibelement 7 besteht aus einer zylinderförmigen Außenwand 7' und einem ringförmigen Boden 7", der sich vom unteren Rand der zylinderförmigen Außenwand 7' zur Mitte hin erstreckt. In dem ringförmigen Boden 7" ist eine Durchgangsöffnung 8 vorgesehen, durch welche das kugelförmige Rastelement 5 zum Teil hindurchtritt. Vom inneren Rand des ringförmigen Bodens 7" bzw. von der Durchgangsöffnung 8 erstreckt sich nach oben eine weitere zylinderförmige Wand 7"', in deren Innenraum sich die Rastkraftfeder 4 und das Rastelement 5 zum Teil erstrecken. Diese weitere zylinderförmige Wand 7"' ist geeignet, das kugelförmige Rastelement 5 zu führen. Die Durchgangsöffnung 8 im ringförmigen Boden 7" hat einen geringfügig kleineren Durchmesser als das kugelförmige Rastelement 5, so dass die Kugel 5 von der Rastkraftfeder 4 vorgespannt nach unten und gegen den Rand der Durchgangsöffnung 8 gedrückt wird, ohne das die Kugel 5 herausfallen kann.

Das Reibelement 7 weist an der zylinderförmigen Außenwand 7' eine umlaufende Wulst bzw. eine Verbreiterung auf, die von Rasthaken an der Gehäuseaußenwand 2 umgriffen wird, so dass das Reibelement 7 in der zylinderförmigen Gehäuseaußenwand 2 gehalten und in das Gehäuse entgegen der Federvorspannungen hineingedrückt werden kann, aus dem Gehäuse aber nicht herausfällt.

Figur 3 zeigt eine kugelgelagerte Teleskopschiene mit einer Aussenschiene 10 und einer Innenschiene 11, die beide ein im wesentlichen C-förmiges Profil aufweisen, wobei die Laufbahnen für die Kugellagerung jeweils an den Schenkeln bzw. Endabschnitten des C-förmigen Profils angeordnet sind. Das zwischen den Schienenelementen 10 und 11 angeordnete Kugellager umfasst einen Kugelkäfig 12 und zwei auf gegenüberliegenden Seiten der Schienenelemente angeordnete Sätze von Kugeln 13.

Die Innenschiene 11 weist eine Aufnahmeöffnung 15 auf, in welche die erfindungsgemäße Vorrichtung gemäß den Figuren 1 und 2 eingesetzt ist. Die untere Darstellung in Figur 3 zeigt eine Detailvergrößerung des Schienenabschnitts der oberen Darstellung in Figur 3, an dem die erfindungsgemäße Vorrichtung eingesetzt ist. Gut zu erkennen ist, dass das Reibelement 7 mit der glatten Fläche des ringförmigen Bodens 7" auf der Innenseite der Aussenschiene 10 unter Vorspannung anliegt und dort eine Reibungskraft ausübt. An der Aussenschiene 10 sind an mehreren Positionen als kreisförmige Durchgangsbohrungen ausgebildete Rastausnehmungen 14 vorgesehen. Wie in Figur 3 unten gut zu erkennen ist, tritt das kugelförmige Rastelement 5 in eine solche Rastausnehmung 14 ein, wenn das Rastelement 5 beim Verfahren der Schienenelemente über der Rastausnehmung 14 zum Liegen kommt.

Der in Figur 3 dargestellte Kugelkäfig 12 besteht aus einem Stück, d.h. er weist zwischen den beiden einander gegenüberliegenden Kugellaufbahnen Verbindungsstücke auf, die sich zwischen den Schienenelementen 10 und 11 erstrecken. Damit die an der Innenschiene 11 montierte erfindungsgemäße Vorrichtung mit dem Rastelement 5 und dem Reibelement 7 mit der Innenfläche der Aussenschiene 10 in Berührung treten kann und der Kugelkäfig beim Verfahren der Schienenelemente nicht im Wege steht, weist der Kugelkäfig 12 eine sich in Längsrichtung erstreckende Durchtrittsöffnung 16 auf, die so angeordnet ist, dass die erfindungsgemäße Vorrichtung dazwischen verfahren werden kann.

Die in Figur 4 dargestellte Ausführungsform der erfindungsgemäßen Vorrichtung entspricht im wesentlichen derjenigen aus den Figuren 1 und 2 mit dem Unterschied, daß an der Gehäuseabdeckung 3 Mittel zum Verändern der Länge der Rastkraftfeder 4 zwischen dem Abstützpunkt an dem Gehäuse und dem Rastelement 5 sowie Mittel zum Verändern der Länge der Reibkraftfeder 6 zwischen dem Abstützpunkt an dem Gehäuse und dem Reibelement 7 vorgesehen sind. Die Mittel zum Verändern der Länge und damit der Federkraft der Reibkraftfeder 6 bestehen darin, daß sich die Gehäuseabdeckung 3 mit einem am Rand vorgesehenen Außengewinde innerhalb der Gehäuseaußenwand 2, welche mit einem entsprechenden Innengewinde versehen ist, innerhalb gewisser Bereiche hinein- und herausschrauben läßt, wodurch die Länge der Reibkraftfeder verändert wird. Die Mittel zum Verändern der Rastkraftfeder 4 bestehen darin, daß in der Gehäuseabdeckung 3 die Abstützung für die Rastkraftfeder 4 ein im wesentlichen zylinderförmiges Teil 9 mit einem Außengewinde ist, welches in einen mit einem entsprechenden Innengewinde versehenen, zylinderförmigen Abschnitt der Gehäuseabdeckung 3 hinein- und herausgeschraubt werden kann, wodurch die Länge der Rastkraftfeder 4 verlängert oder verkürzt wird. Durch die beiden Mittel zum Verändern der Längen der Rastkraftfeder 4 und der Reibkraftfeder 6 lassen sich die jeweiligen Rast- und Reibkräfte nach der Montage der erfindungsgemäßen Vorrichtung an einer Teleskopschiene oder einer Linearführung nachträglich fein einstellen.

### Bezugszeichenliste

- 1: Gehäuse
- 2: Gehäuseaußenwand
- 3: Gehäuseabdeckung
- 4: Rastkraftfeder
- 5: Rastelement
- 6: Reibkraftfeder
- 7: Reibelement
- 7': Zylinderförmige Außenwand des Reibelements
- 7": Ringförmiger Boden des Reibelements
- 7'": Weitere zylinderförmige Wand des Reibelements
- 8: Durchgangsöffnung im Boden
- 9: Mittel zum Verändern der Länge der Rastkraftfeder
- 10: Außenschiene
- 11: Innenschiene
- 12: Kugelkäfig
- 13: Kugeln
- 14: Rastausnehmungen an der Außenschiene
- 15: Aufnahmeöffnung an der Innenschiene für Gehäusemontage
- 16: Durchtrittsöffnung im Kugelkäfig

## Patentansprüche

1. Vorrichtung zum lösbaren Verrasten zweier gegeneinander verfahrbar gelagerter Schienenelemente (10, 11) einer Teleskopschiene oder einer Linearführung und zur Einstellung der für das Verfahren aufzubringenden Bewegungskraft mit
einem Gehäuse (1), welches an einem ersten der gegeneinander verfahrbar gelagerten Schienenelemente (11) befestigbar ist,
wenigstens einem Rastelement (5) und wenigstens einer Rastkraftfeder (4), welche sich an dem Gehäuse abstützt und das Rastelement (5) gegen das zweite der gegeneinander verfahrbar gelagerten Schienenelemente (10) vorspannen kann, **dadurch gekennzeichnet, dass** die Vorrichtung mit
wenigstens einem Reibelement (7) und wenigstens einer Reibkraftfeder (6) versehen ist wobei die Reibkraftfeder sich an dem Gehäuse abstützt und das Reibelement (7) gegen das zweite der gegeneinander verfahrbar gelagerten Schienenelemente (10) vorgespannt andrücken kann.

2. Vorrichtung nach Anspruch 1, **dadurch gekennzeichnet, dass** das wenigstens eine Rastelement (5) eine Kugel ist, die von der Rastkraftfeder (4) gegen das zweite der gegeneinander verfahrbar gelagerten Schienenelemente (10) vorgespannt gedrückt werden kann.

3. Vorrichtung nach einem der vorangegangenen Ansprüche, **dadurch gekennzeichnet, dass** das Gehäuse (1) eine vorzugsweise zylinderförmige Gehäusewand (2) und
eine Gehäuseabdeckung (3) aufweist, an der sich die wenigstens eine Rastkraftfeder (4) und die wenigstens eine Reibkraftfeder (6) abstützen.

4. Vorrichtung nach einem der vorangegangenen Ansprüche, **dadurch gekennzeichnet, dass** die wenigstens eine Rastkraftfeder (4) und/oder die wenigstens eine Reibkraftfeder (6) als Spiraldruckfedern ausgebildet sind.

5. Vorrichtung nach einem der vorangegangenen Ansprüche, **dadurch gekennzeichnet, dass** die wenigstens eine Rastkraftfeder (4) und die wenigstens eine Reibkraftfeder (6) als Spiralfedern mit unterschiedlichen Durchmessern ausgebildet und in Richtung ihrer Federkraft koaxial zueinander angeordnet sind.

6. Vorrichtung nach einem der vorangegangenen Ansprüche, **dadurch gekennzeichnet, dass** das Reibelement (7) eine zylinderförmige Außenwand und
einen sich vom Rand der zylinderförmigen Außenwand nach innen erstreckenden ringförmigen Boden aufweist, wobei sich ein Endabschnitt der Reibkraftfeder (6) innerhalb der zylinderförmigen Außenwand erstreckt und an dem ringförmigen Boden abstützt, um das Reibelement (7) gegen das zweite der gegeneinander verfahrbar gelagerten Schienenelemente (10) vorgespannt anzudrücken, und der ringförmige Boden weiterhin eine Durchgangsöffnung aufweist, durch welche das Rastelement (5) teilweise hindurchtritt.

7. Vorrichtung nach Anspruch 6, **dadurch gekennzeichnet, dass** das Reibelement (7) eine weitere zylinderförmige Wand aufweist, die sich von dem Rand der Durchgangsöffnung in dem ringförmigen Boden koaxial zu der zylinderförmigen Außenwand erstreckt, wobei sich ein Endabschnitt der Reibkraftfeder (6) zwischen der zylinderförmigen Außenwand und der weiteren zylinderförmigen Wand erstreckt und sich ein Endabschnitt der Rastkraftfeder (4) innerhalb der weiteren zylinderförmigen Wand erstreckt.

8. Vorrichtung nach einem der vorangegangenen Ansprüche, **dadurch gekennzeichnet, dass** an dem Gehäuse (1) Mittel zum Verändern der Länge der Rastkraftfeder (4) zwischen dem Abstützpunkt an dem Gehäuse (1) und dem Rastelement (5) für ein Verstellen der Kraft der Rastkraftfeder (4) vorgesehen sind.

9. Vorrichtung nach einem der vorangegangenen Ansprüche, **dadurch gekennzeichnet, dass** an dem Gehäuse (1) Mittel zum Verändern der Länge der Reibkraftfeder (6) zwischen dem Abstützpunkt an dem Gehäuse (1) und dem Reibelement (7) für ein Verstellen der Kraft der Reibkraftfeder (6) vorgesehen sind.

10. Teleskopschiene oder Linearführung mit wenigstens zwei gegeneinander verfahrbar gelagerten Schienenelementen (10, 11) und einer Vorrichtung nach einem der vorangegangenen Ansprüche zum lösbaren Verrasten der Schienenelemente und zur Einstellung der für das Verfahren aufzubringenden Bewegungskraft.

11. Teleskopschiene oder Linearführung nach Anspruch 10, **dadurch gekennzeichnet, dass** die wenigstens zwei Schienenelemente (10, 11) über ein Kugellager mit einem Kugelkäfig (12) und Kugeln (13) gegeneinander verfahrbar gelagerter sind, wobei der Kugelkäfig (12) eine sich in Längsrichtung erstreckende Durchtrittsöffnung (16) aufweist, durch welche wenigstens das Reibelement (7) und das Rastelement (5) zu dem zweiten der gegeneinander verfahrbar gelagerten Schienenelemente (10) hindurchtreten.

12. Teleskopschiene oder Linearführung nach einem der Ansprüche 10 oder 11, **dadurch gekennzeichnet, dass** an dem zweiten der gegeneinander verfahrbar gelagerten Schienenelemente (10) Rastausnehmungen (14) vorgesehen sind, welche so ausgestaltet sind, dass das Rastelement (5) damit in Eingriff tritt, wenn es bei Verfahren der Schienenelemente (10, 11) gegeneinander über einer Rastausnehmung (14) zu liegen kommt.

## Claims

1. Apparatus for releasably locking two rail elements (10, 11), which are supported displaceably relative to each other, of a telescopic rail or a linear guide and for adjusting the motivity to be applied for the displacement, comprising
a housing (1) which can be fastened to a first one of the rail elements (11) which are supported displaceably relative to each other,
at least one locking element (5) and at least one locking force spring (4) which is supported against the housing and can bias the locking element (5) against the second of the rail elements (10) which are supported displaceably relative to each other, **characterised in that** the apparatus is provided with
at least one friction element (7) and at least one friction force spring (6), wherein the friction force spring is supported against the housing and can press the friction element (7) in biased relationship against the second of the rail elements (10) which are supported displaceably relative to each other.

2. Apparatus as set forth in claim 1 **characterised in that** the at least one locking element (5) is a ball which can be pressed in a biased relationship by the locking force spring (4) against the second of the rail elements (10) which are supported displaceably relative to each other.

3. Apparatus as set forth in one of the preceding claims **characterised in that** the housing (1) has a preferably cylindrical housing wall (2) and a housing cover (3) at which the at least one locking force spring (4) and the at least one friction force spring (6) are supported.

4. Apparatus as set forth in one of the preceding claims **characterised in that** the at least one locking force spring (4) and/or the at least one friction force spring (6) are in the form of coil compression springs.

5. Apparatus as set forth in one of the preceding claims **characterised in that** the at least one locking force spring (4) and the at least one friction force spring (6) are in the form of coil springs of differing diameters and are arranged in coaxial relationship in the direction of their spring force.

6. Apparatus as set forth in one of the preceding claims **characterised in that** the friction element (7) has a cylindrical outside wall and an annular floor which extends inwardly from the edge of the cylindrical outside wall, wherein an end portion of the locking force spring (6) extends within the cylindrical outside wall and is supported at the annular floor to press the friction element (7) in biased relationship against the second of the rail elements (10) which are supported displaceably relative to each other, and the annular floor further has a through opening through which the locking element (5) partially passes.

7. Apparatus as set forth in claim 6 **characterised in that** the friction element (7) has a further cylindrical wall which extends from the edge of the through opening in the annular floor coaxially with respect to the cylindrical outside wall, wherein an end portion of the friction force spring (6) extends between the cylindrical outside wall and the further cylindrical wall and an end portion of the locking force spring (4) extends within the further cylindrical wall.

8. Apparatus as set forth in one of the preceding claims **characterised in that** provided on the housing (1) are means for altering the length of the locking force spring (4) between the support point on the housing (1) and the locking element (5) for adjustment of the force of the locking force spring (4).

9. Apparatus as set forth in one of the preceding claims **characterised in that** provided on the housing (1) are means for altering the length of the friction force spring (6) between the support point on the housing (1) and the friction element (7) for adjustment of the force of the friction force spring (6).

10. A telescopic rail or linear guide comprising at least two rail elements (10, 11) which are supported displaceably relative to each other and an apparatus as set forth in one of the preceding claims for releasably locking the rail elements and for adjusting the motivity to be applied for the displacement.

11. A telescopic rail or linear guide as set forth in claim 10 **characterised in that** the at least two rail elements (10, 11) are supported displaceably relative to each other by way of a ball bearing having a ball cage (12) and balls (13), wherein the ball cage (12) has a through opening (16) which extends in the longitudinal direction and through which at least the friction element (7) and the locking element (5) pass relative to the second of the two rail elements (10) which are supported displaceably relative to each other.

12. A telescopic rail or linear guide as set forth in one of in claim 10 or 11 **characterised in that** provided in the second of the rail elements (10) which are supported displaceably relative to each other are locking openings (14) which are of such a configuration that the locking element (5) is in engagement therewith when it comes to lie over a locking opening (14) upon displacement of the rail elements (10, 11) relative to each other.

## Revendications

1. Dispositif pour l'enclenchement amovible de deux éléments rails (10, 11) d'un rail télescopique ou d'un guidage linéaire, montés de façon à pouvoir se déplacer l'un par rapport à l'autre, et pour le réglage de la force de mouvement devant être appliquée pour le déplacement, dispositif comprenant
un boîtier (1) pouvant être fixé sur un premier des éléments rails (11) montés de façon à pouvoir se déplacer l'un par rapport à l'autre,
au moins un élément d'enclenchement (5) et au moins un ressort à force d'enclenchement (4) s'appuyant sur le boîtier et apte à précontraindre l'élément d'enclenchement (5) contre le deuxième des éléments rails (10) montés de façon à pouvoir se déplacer l'un par rapport à l'autre,
**caractérisé en ce que** le dispositif est pourvu d'au moins un élément de frottement (7) et d'au moins un ressort à force de frottement (6), le ressort à force de frottement (6) s'appuyant sur le boîtier et étant apte à comprimer de manière précontrainte l'élément de frottement (7) contre le deuxième des éléments rails (10) montés de façon à pouvoir se déplacer l'un par rapport à l'autre.

2. Dispositif selon la revendication 1, **caractérisé en ce que** l'élément d'enclenchement (5), au moins au nombre de un, est une bille pouvant être comprimée de manière précontrainte par le ressort à force d'enclenchement (4) contre le deuxième des éléments rails (10) montés de façon à pouvoir se déplacer l'un par rapport à l'autre.

3. Dispositif selon l'une des revendications précédentes, **caractérisé en ce que** le boîtier (1) présente une paroi de boîtier (2), de préférence de forme cylindrique, et un couvercle de boîtier (3) sur lequel s'appuient le ressort à force d'enclenchement (4), au moins au nombre de un, et le ressort à force de frottement (6), au moins au nombre de un.

4. Dispositif selon l'une des revendications précédentes, **caractérisé en ce que** le ressort à force d'enclenchement (4), au moins au nombre de un, et/ou le ressort à force de frottement (6), au moins au nombre de un, sont conçus sous la forme de ressorts de compression hélicoïdaux.

5. Dispositif selon l'une des revendications précédentes, **caractérisé en ce que** le ressort à force d'enclenchement (4), au moins au nombre de un, et/ou le ressort à force de frottement (6), au moins au nombre de un, sont conçus sous la forme de ressorts hélicoïdaux de différents diamètres et disposés de façon coaxiale l'un à l'autre dans la direction de leur force élastique.

6. Dispositif selon l'une des revendications précédentes, **caractérisé en ce que** l'élément de frottement (7) présente une paroi extérieure cylindrique et un fond circulaire s'étendant vers l'intérieur à partir du bord de la paroi extérieure cylindrique, une partie d'extrémité du ressort à force de frottement (6) s'étendant à l'intérieur de la paroi extérieure cylindrique et s'appuyant sur le fond circulaire pour comprimer de manière précontrainte l'élément de frottement (7) contre le deuxième des éléments rails (10) montés de façon à pouvoir se déplacer l'un par rapport à l'autre, et **en ce que** le fond circulaire présente en outre une ouverture de passage au travers de laquelle passe partiellement l'élément d'enclenchement (5).

7. Dispositif selon la revendication 6, **caractérisé en ce que** l'élément de frottement (7) présente une autre paroi cylindrique qui s'étend à partir du bord de l'ouverture de passage ménagée dans le fond circulaire coaxialement à la paroi extérieure cylindrique, une partie d'extrémité du ressort à force de frottement (6) s'étendant entre la paroi extérieure cylindrique et l'autre paroi cylindrique, et une partie d'extrémité du ressort à force d'enclenchement (4) s'étendant à l'intérieur de l'autre paroi cylindrique.

8. Dispositif selon l'une des revendications précédentes, **caractérisé en ce que** sont prévus sur le boîtier (1) des moyens destinés à faire varier la longueur du ressort à force d'enclenchement (4) entre le point d'appui sur le boîtier (1) et l'élément d'enclenchement (5) pour un réglage de la force du ressort à force d'enclenchement (4).

9. Dispositif selon l'une des revendications précédentes, **caractérisé en ce que** sont prévus sur le boîtier (1) des moyens destinés à faire varier la longueur du ressort à force de frottement (6) entre le point d'appui sur le boîtier (1) et l'élément de frottement (5) pour un réglage de la force du ressort à force de frottement (6).

10. Rail télescopique ou guidage linéaire comprenant au moins deux éléments rails (10, 11) montés de façon à pouvoir se déplacer l'un par rapport à l'autre et un dispositif selon l'une des revendications précédentes, destiné à l'encastrement amovible des éléments rails et au réglage de la force de déplacement à appliquer pour le déplacement.

11. Rail télescopique ou guidage linéaire selon la revendication 10, **caractérisé en ce que** les éléments rails (10, 11), au moins au nombre de deux, sont montés de façon à pouvoir se déplacer l'un par rapport à l'autre par l'intermédiaire d'un roulement à billes pourvu d'une cage à billes (12) et de billes (13), la cage à billes (12) présentant une ouverture de passage (16) s'étendant dans la direction longitudinale, au travers de laquelle passent au moins l'élément de frottement (7) et l'élément d'enclenchement (5) vers le deuxième des éléments rails (10) montés de façon à pouvoir se déplacer l'un par rapport à l'autre.

12. Rail télescopique ou guidage linéaire selon l'une des revendications 10 ou 11, **caractérisé en ce que** sont prévus sur le deuxième des éléments rails (10) montés de façon à pouvoir se déplacer l'un par rapport à l'autre des évidements d'enclenchement (14) qui sont réalisés de telle sorte que l'élément d'enclenchement (5) vient en prise avec ceux-ci lorsqu'il vient se loger au-dessus d'un évidement d'enclenchement (14) lors d'un déplacement des éléments rails (10, 11).
